# EUROPÄISCHE PATENTSCHRIFT

(11) **EP 0 201 794 B1**
(45) Veröffentlichungstag und Bekanntmachung des Hinweises auf die Patenterteilung: **09.08.1989**
(21) Anmeldenummer: 86105848.5
(22) Anmeldetag: 28.04.1986
(51) Int. Cl.: B65H 75/10

(54) **Aus zwei Hülsenteilen bestehender Wickelträger**
Winding carrier consisting of two components
Corps de bobine formé de deux composants

(30) Priorität: 10.05.1985 DE 8514349 U
(43) Veröffentlichungstag der Anmeldung: 20.11.1986
(73) Patentinhaber: Jos. Zimmermann GmbH & Co. KG, 52064 Aachen (DE)
(72) Erfinder: Gilljam, Hans Nicolaus, D-5100 Aachen-Soers (DE); Chardon, Manfred, D-4050 Mönchengladbach (DE); Gebald, Gregor, D-4052 Korschenbroich-Pesch (DE)
(74) Vertreter: König, Werner, Dipl.-Ing.

(56) Entgegenhaltungen:
- DE-U- 7 102 230
- US-A- 3 759 460
- US-A- 4 379 529
- US-A- 4 402 474

## Beschreibung

Die Erfindung bertrifft einen aus zwei Hülsenteilen bestehenden Wickelträger mit im wesentlichen zylindrischer Mantelfläche zur Aufnahme eines Garnwickels, wobei jeder Hülsenteil in Achsrichtung des Wickelträgers verlaufende, durch Ringelemente miteinander käfigartig verbundene Tragelemente hat und beide Hülsentiele axial ineinanderschiebbar sind.

Bei einem bekannten Wickelträger dieser Art (DE-GM 71 02 230) sind beide Hülsenteile mit einem radial nach außen vorstehenden Endring versehen. Dabei ist insbesondere nachteilig, daß bei diesem bekannten Wickelträger keine Fadenreserve gebildet werden kann, die auch nach axialem Zusammendrücken des Wickelträgers und des darauf befindlichen Wickels noch frei zugänglich ist.

Ausgehend von diesem Stand der Technik liegt der Erfindung die Aufgabe zugrunde, einen Wickelträger der eingangs erwähnten Art so auszubilden, daß er auch bei axialer Kompression die Bildung einer stets frei zugänglichen Fadenreserve ermöglicht.

Diese Aufgabe wird erfindungsgemäß bei einem Wickelträger der eingangs erwähnten Art dadurch gelöst, daß das axial äußere Ende nur eines der Hülsenteile mit einem in Umfangsrichtung geschlossenen Anlaufring versehen ist, der eine über die von den Tragelementen gebildete Wickelfläche radial nach außen vorstehende Anlaufringfläche und an seinem radial innen liegenden Rand eine Abdeckfläche und eine dieser gegenüber weiter radial nach innen versetzte Führungsfläche aufweist, und daß an dem axial äußeren Ende des anderen Hülsenteils ein in bezug auf die Wickelfläche radial nach innen versetzter, axial über die Tragelemente hinaus vorstehender Ringkörper vorgesehen ist, dessen Außenflächenradius gleich oder geringfügig kleiner ist als der Radius der Führungsfläche des Anlaufrings.

Der radial nach außen über die Wickelfläche vorstehende Anlaufring gewährleistet, daß die Spultrommel beim Anspulen nur an diesem Ring angreift und nicht an den die Wickelfläche bildenden Tragelementen sowie den ersten darauf gewickelten Garnlagen.

Auf dem Ringkörper kann eine gesicherte Fadenreserve untergebracht werden, die in ihrer gesamten Länge vollkommen freiliegt und nicht verschoben oder beschädigt werden kann.

Wenn derartige Wickelträger, wie das bei axialer Kompression üblich ist, axial ineinandergesetzt werden, dann greift der Ringkörper des einen Wickelträgers in den Anlaufring des axial benachbarten Wickelträgers ein, wobei die Außenfläche des Ringkörpers mit der Führungfläche des Anlaufrings zusammenarbeitet. Die Abdeckfläche des Anlaufrings deckt dabei einen weiteren Teil der Außenfläche des Ringkörpers ab. In diesem abgedeckten Bereich des Ringkörpers kann somit eine Fadenreserve untergebracht werden, die beim axialen Ineinandersetzen derartiger Wickelträger völlig geschützt ist und folglich nach einer axialen Kompression und nach dem Auflösen der Wikkelträgersäule in einzelne Wickelträger frei zugänglich ist.

Dieser Wickelträger eignet sich insbesondere dazu, Garnwickel auf einem Färbeschwert oder einem -speer säulenartig zusammenzustellen, wobei dann die Färbeflotte durch die Mantelwandung der Wickelträger und der darauf befindlichen Wickel hindurchgeführt wird. Die einzelnen Wickel können bei der axialen Kompression unmittelbar aneinander zur Anlage kommen und somit eine Säule bilden, deren Dichte und damit auch Strömungswiderstand über die gesamte Länge homogen ist. Eine solche Verdichtung kann aber auch allein oder zusätzlich zu dem Zweck erfolgen, das Abspulen des Wickels zu vereinfachen, indem durch axiale Kompression der Wickel die beim Bespulen erzeugten Kreuzungswinkel reduziert werden, so daß sich der Faden beim Anspulen nur noch relativ geringfügig in axialer Richtung verlagert.

Der erfindungsgemäße Wickelträger kann ferner so ausgebildet sein, daß die Abdeckfläche und die Führungsfläche des Anlaufrings koaxial verlaufen. Während die Führungsfläche jeweils zwei axial benachbarte Wickelträger zueinander ausrichtet, ergibt die Abdeckfläche einen geschützten Raum zur Unterbringung der Fadenreserve.

Der erfindungsgemäße Wickelträger kann ferner so ausgebildet sein, daß die Endabschnitte der den Ringkörper tragenden Tragelemente radial außenfläche des Ringkörpers mit radialem Abstand davon enden. Auf diese Weise wird ein ungestörter Fadenübergang von der Fadenreserve zum Wickel sichergestellt.

Der erfindungsgemäße Wickelträger kann ferner so ausgebildet sein, daß das im Bereich der Längsmitte liegende Ende eines Hülsenteils mit einem Sperring verbunden ist, der über Sollbruchstellen mit radial innen liegenden Flächen der Tragelemente in Verbindung steht, während die im Bereich der Längsmitte des Wickelträgers liegenden Enden der Tragelemente des anderen Hülsenteils fest auf der Außenfläche eines Stützrings sitzen und der Sperring sowie der Stützring axial aneinander zur Anlage kommen. Der Sperring definiert dabei die axiale Länge der Hülse vor der Kompression. Bei Überschreiten eines Grenzwertes für den Axialdruck löst sich der Sperring von den Tragelementen und gleitet mit dem Stützring in Richtung auf den Anlaufring. Sperring und Stützring tragen zu einer radialen Aussteifung des Wickelträgers bei. Dabei kann der Sperring eine Führung ergeben, die mit einem Färbeschwert oder -speer zusammenarbeitet.

Der erfindungsgemäße Wickelträger kann so ausgebildet sein, daß der Sperring einen Aufnahmeabschnitt hat, der in bezug auf die ihn tragenden Tragelemente radial nach innen versetzt ist, und daß der Stützring in den Raum zwischen dem Aufnahmeabschnitt und den diesen tragenden Tragelementen eingreift. Somit greift der Stützring in eine Art Ringnut ein, die von Sperring und den ihn tragenden Tragelementen definiert ist. Dabei entsteht eine Klemmverbindung, welche die beiden Hülsenteile lösbar aneinander festlegt. Der Stützring kann damit in der Ausgangsposition des Wickelträgers mit der erforderlichen Sicherheit festgelegt werden.

Der erfindungsgemäße Wickelträger kann so ausgebildet sein, daß die beiden Hülsenteile über den Sperring und den Stützring in der Art einer Schnappverbindung miteinander verbunden sind. Wenn die Hülsenteile ineinandergesteckt sind, dann sind sie nur unter Kraftaufwendung wieder lösbar. Die Schnappverbindung kann in vielfältiger Weise dadurch gebildet werden, daß zumindest ein vorspringender Abschnitt eines Hülsenteils einen vorspringenden Abschnitt des anderen Hülsenteils nachgiebig übergreift oder in eine Vertiefung dieses anderen Hülsenteils eingreift.

Der erfindungsgemäße Wickelträger kann so ausgebildet sein, daß die Tragelemente in Richtung auf die Längsachse des Wikkelträgers nachgiebig sind. Diese Nachgiebigkeit, die durch Werkstoffauswahl, Dimensionierung und Konstruktion erreicht werden kann, ermöglicht es, bei Auftreten entsprechender nach radial innen gerichteter Drücke einem Schrumpfen des Garnwikkels zu folgen.

Der erfindungsgemäße Wickelträger kann schließlich so ausgebildet sein, daß der Ringkörper, der Sperring und der Stützring in Richtung auf die Längsachse des Wickelträgers nachgiebig sind. Diese Nachgiebigkeit, die durch Werkstoffauswahl, Dimensionierung und Konstruktion erreicht werden kann, trägt ebenfalls dazu bei, bei Auftreten entsprechender nach radial innen gerichteter Drücke einem Schrumpfen des Garnwikkels zu folgen.

Der hier verwendete Begriff « zylindrisch " umfaßt auch Abweichungen von einer rein mathematischen zylindrischen Form, welche sich insbesondere aufgrund des Schrumpfverhaltens der verwendeten Werkstoffe und aufgrund von Erfordernissen der Entformungsvorgänge ergeben.

Im folgenden Teil der Beschreibung wird eine Ausführungsform des erfindungsgemäßen Wickelträgers anhand von Zeichnungen beschrieben. Es zeigt:
Fig. 1 links einen Axialschnitt und rechts eine Seitenansicht einer Ausführungsform des erfindungsgemäßen Wickelträgers in Ausgangsposition,
Fig. 2 eine Draufsicht auf den Wickelträger nach Fig. 1,
Fig. 3 eine der Fig. 1 ähnliche Schnittansicht des Wickelträgers in maximal zusammengeschobenem Zustand,
Fig. 4 einen Detailschnitt betreffend das Zusammenwirken von Sperring und Stützring,
Fig. 5 links einen Axialschnitt und rechts eine Seitenansicht auf den oberen Hülsenteil (Kopfteil) des Wikkelträgers nach Fig. 1,
Fig. 6 eine Draufsicht auf den Kopfteil nach Fig. 5,
Fig. 7 links einen Axialschnitt und rechts eine Seitenansicht auf den unteren Hülsenteil (Fußteil) des Wikkelträgers nach Fig. 1 und
Fig. eine Draufsicht auf den Fußteil nach Fig. 7.

Der Wickelträger gemäß dem in den Figuren dargestellten Ausführungsbeispiel hat ein unteres Hülsenteil, das nachstehend als Fußteil 1 bezeichnet wird, und ein oberes Hülsenteil, das nachstehend als Kopfteil 2 bezeichnet wird.

Zunächst soll das Fußteil 1 insbesondere anhand der Fig. 1, 7 und 8 beschrieben werden.

Es hat an dem axialen Ende, welches auch ein Ende des gesamten Wickelträgers bildet, einen Anlaufring 3. Dieser Anlaufring 3 bildet an seiner radial außen liegenden Fläche eine Anlaufringfläche 4, die über den gesamten Umfang geschlossen verläuft. Auf der radial nach innen weisenden Seite seines Querschnitts hat der Anlaufring 3 eine vom Ende des Fußteils 1 ausgehende Abdeckfläche 5, die durch eine Schulter 6 begrenzt ist. An diese Schulter 6 schließt sich gegenüber der Abdeckfläche 5 radial nach innen versetzt eine im wesentlichen zylindrische Führungsfläche 7 an. Diese wird durch eine nach innen vorspringende Schulter 8 begrenzt, welche eine Durchtrittsöffnung 9 freiläßt.

An den Anlaufring 3 schließen sich im wesentlichen parallel zur Achse 10 des Fußteils 1 verlaufende Tragelemente 11 an, deren radial außen liegende Kanten 12 eine zylindrische Wikkelfläche definieren. Die Tragelemente 11 sind gleichmäßig über den Umfang des Fußteils 1 verteilt und haben parallel zueinander verlaufende Seitenflächen 13, die im wesentlichen radial in bezug auf die Achse 10 gerichtet sind. Sie haben radial innen liegenden Kanten 14, welche aus Entformungsgründen in Richtung auf den Anlaufring 3 divergieren.

An den Enden, die bei zusammengebautem Wickelträger im Bereich von dessen Längsmitte liegen, verlaufen die äußeren Kanten 12 der Tragelemente bei 15 radial nach innen geneigt. Nahe diesen Enden der Tragelemente 11 ist ein Sperring 16 vorgesehen, der über Sollbruchstellen 17 mit den innen liegenden Kanten 14 der Tragelemente 11 verbunden ist. Dieser Sperring 16 hat in seinem Querschnitt eine sich an die Sollbruchstellen 17 anschließende Druckschulter 18 und darauffolgend einen im wesentlichen zylindrischen Aufnahmeabschnitt 19, der in einen radial nach innen weisenden Ringabschnitt 20 übergeht, welche eine zentrale Öffnung 21 freiläßt.

Anschließend soll nun der obere Hülsenteil, also der Kopfteil 2, insbesondere anhand der Fig. 1, 5 und 6 beschrieben werden.

Er hat an dem Ende, welches ein Ende des Wickelträgers bildet, einen Ringkörper 25 mit einer Außenfläche 26, der ein normal dazu verlaufender Ringabschnitt 27 folgt. Von dem Ringkörper 25 gehen Tragelemente 28 aus, welche parallel zur Achse 29 des Kopfteils 2 verlaufen. Die Tragelemente 28 sind gleichmäßig über den Umfang des Kopfteils 2 verteilt und haben Außenkanten 30, die eine zylindrische Wickelfläche definieren. An dem Ende, das bei zusammengebautem Wickelträger im Bereich von dessen Längsmitte liegt, haben die Außenkanten 30 eine zur Achse 29 hin abfallende Neigung 31. Zur Aussteifung der Verbindung zwischen den Tragelementen 28 und dem Ringkörper 25 sind Ansätze 31 vorgesehen. Die Tragelemente 28 haben ferner einen Abschnitt 32, der über den Ringabschnitt 27 hinausreicht und mit radialem Abstand zur Außenfläche 26 endet.

Die Tragelemente 28 haben ferner radial innen liegende Kanten 33, die in Richtung auf den Ringkörper 25 divergieren.

An dem Ende der Tragelemente 28, das bei zusammengebautem Wickelträger im Bereich der Längsmitte dieses Wickelträgers liegt, ist an die Innenkanten 33 des Kopfteils 2 ein Stützring 34 angesetzt, .der einen Stimabschnitt 35 und daran anschließend einen Endabschnitt 36 geringerer Wandstärke aufweist.

Der Fußteil 1 und der Kopfteil 2 werden zunächst jeder für sich, insbesondere aus Kunststoff, hergestellt. Anschließend werden diese beiden Teile mit fluchtenden Achsen 10 und 29 ineinandergefügt, wobei der Stirnabschnitt 35 des Stützrings 34 des Kopfteils 2 auf dem Aufnahmeabschnitt 19 und an der Druckschulter 18 des Sperrings 16 zur Anlage kommt. Ein ringförmiger Vorsprung 40 des Stirnabschnitts 35 greift dann in eine Rille 41 des Aufnahmeabschnitts 19 ein, so daß eine Schnappverbindung gebildet wird, die die beiden Hülsenteile 1, 2 zusammenhält und nur unter Kraftaufwand gelöst werden kann. Die Tragelemente 11 des Fußteils 1 liegen dabei jeweils zwischen zwei Tragelementen 28 des Kopfteils 2. In diesem zusammengebauten Zustand kann der Wickelträger in üblicher Weise bespult, also mit einem nicht dargestellten Wickel versehen werden. Zu Beginn des Spulvorgangs kann dabei auf der Außenfläche 26 des Ringkörpers 25 nahe dem Ringabschnitt 27 eine Fadenreserve gebildet werden, von der ausgehend der Faden zwischen zwei Abschnitten 32 hindurch zum übrigen Wickel verläuft.

Derart bespulte Wickelträger können nun axial übereinander angeordnet werden, wobei der Ringkörper 25 eines Wickelträgers mit einer Führungsfläche 7 eines axial benachbarten gleich ausgebildeten Wickelträgers zusammenarbeitet. Dabei überdeckt die gegenüber der Führungsfläche 7 radial nach außen zurückspringende Abdeckfläche 5 die auf der Außenfläche 26 des Ringkörpers 25 vorliegende Fadenreserve. Bei dieser säulenartigen Zusammenstellung von Wickelträgern kann nun eine axiale Kompression erfolgen, bei der Fußteil 1 und Kopfteil 2 jedes Wickelträgers in axialer Richtung ineinandergeschoben werden. Die maximal mögliche Zusammenschiebung dieser beiden Teile ist in Fig. 3 dargestellt. Beim Zusammenschieben werden auch die Wickel axial komprimiert, wobei alle Wickel eine durchgehende Garnsäule bilden. Bei diesem axialen Zusammendrücken wird die auf der Außenfläche 26 untergebrachte Fadenreserve in keiner Weise tangiert. Sie ist daher frei zugänglich, wenn die einzelnen Wickelträger nach der Kompression wieder voneinander werden.

Die axiale Kompression der Wickel und damit die Bildung einer homogenen Garnsäule führt zu gleichen Durchströmungsbedingungen für eine Färbeflotte, welche durch die Wickel hindruchgepreßt wird. Die axiale Kompression der .Wickel bewirkt aber ferner, daß der beim Bespulen der Wickelträger entstandene Kreuzungswinkel des Garns verändert wird, indem die einzelnen Garnwindungen einen größeren Winkel mit der Achse des Wickelträgers bilden, der Faden beim Abwickeln also nur um einen reduzierten Betrag in Achsrichtung verlagert wird.

Zum Zusammenpressen des Wickelträgers in axialer Richtung ist es erforderlich, daß der axial wirkende Druck soweit ansteigt, daß die Sollbruchstellen 17 abreißen und den Sperring 16 damit von den Tragelementen 11 lösen. Wenn das erfolgt ist, verlagert sich sich der Sperring 15 gemeinsam mit dem Stützring 34 in Richtung auf den Anlaufring 3. Die zentrale Öffnung 21 des Sperrings 16 kann dabei als Führung auf einem nicht dargestellten Färbespeer oder -schwert verwendet werden.

Die Anlaufringfläche 4 des Anlaufrings 3 hat einen geringfügig größeren Durchmesser als die zylindrische Wickelfläche, welche gemeinsam von den Außenkanten der Tragelemente 11 des Fußteils 1 und des Kopfteils 2 gebildet wird. Der Wickelträger kann also zum Bespulen dadurch in Drehung versetzt werden, daß auf dieser Anlaufringfläche 4 eine Anlauftrommel kraftschlüssig abrollt.

## Patentansprüche

1. Aus zwei Hülsenteilen (1, 2) bestehender Wickelträger mit im wesentlichen zylindrischer Mantelfläche zur Aufnahme eines Garnwickels, wobei jeder Hülsenteil in Achsrichtung des Wikkelträgers verlaufende, durch Ringelemente miteinander käfigartig verbundene Tragelemente hat und beide Hülsenteile axial ineinanderschiebbar sind, dadurch gekennzeichnet, daß das axial äußere Ende nur eines der Hülsenteil (1) mit einem in Umfangsrichtung geschlossenen Anlaufring (3) versehen ist, der eine über die von den Tragelementen (11, 28) gebildete Wickelfläche radial nach außen vorstehende Anlaufringfläche (4) und an seinem radial innen liegenden Rand eine Abdeckfläche (5) und eine dieser gegenüber weiter radial nach innen versetzte Führungsfläche (7) aufweist, und daß an dem axial äußeren Ende des anderen Hülsenteils (2) ein in bezug auf die Wickelfläche radial nach innen versetzter, axial über die Tragelemente (11, 28) hinaus vorstehender Ringkörper (25) vorgesehen ist, dessen Au- ßenflächenradius gleich oder geringfügig kleiner ist als der Radius der Führungsfläche (7) des Anlaufrings (3).

2. Wickelträger nach Anspruch 1, dadurch gekennzeichnet, daß die Abdeckfläche (5) und die Führungsfläche (7) des Anlaufrings (3) koaxial verlaufen.

3. Wickelträger nach Anspruch 1 oder 2, dadurch gekennzeichnet, daß die Endabschnitte der den Ringkörper (25) tragenden Tragelemente (28) radial außerhalb der Außenfläche (26) des Ringkörpers (25) mit radialem Abstand davon enden.

4. Wickelträger nach einem der vorhergehenden Ansprüche, dadurch gekennzeichnet, daß das im Bereich der Längsmitte liegende Ende eines Hülsenteils (1) mit einem Sperring (16) verbunden ist, der über Sollbruchstellen (17) mit radial innen liegenden Flächen der Tragelemente (11) in Verbindung steht, während die im Bereich der Längsmitte des Wickelträgers liegenden Enden der Tragelemente (28) des anderen Hülsenteils (2) fest auf der Außenfläche eines Stützrings (34) sitzen und der Sperring (16) sowie der Stützring (34) axial aneinander zur Anlage kommen.

5. Wickelträger nach Anspruch 4, dadurch gekennzeichnet, daß der Sperring (16) einen Aufnahmeabschnitt hat, der in bezug auf die ihn tragenden Tragelemente (11) radial nach innen versetzt ist, und daß der Stützring (34) in den Raum zwischen dem Aufnahmeabschnitt und den diesen tragenden Tragelementen (28) eingreift.

6. Wickelträger nach Anspruch 4 oder 5, dadurch gekennzeichnet, daß die beiden Hülsenteile (1, 2) über den Sperring (16) und den Stürzring (34) in der Art einer Schnappverbindung miteinander verbunden sind.

7. Wickelträger nach einem der vorhergehenden Ansprüche, dadurch gekennzeichnet, daß die Tragelemente (11, 28) in Richtung auf die Längsachse des Wickelträgers nachgiebig sind.

8. Wickelträger nach einem der vorherghenden Ansprüche, dadurch gekennzeichnet, daß der Ringkörper (25), der Sperring (16) und der Stützring (34) in Richtung auf die Längsachse des Wickelträgers nachgiebig sind.

## Claims

1. Dye-tube, consisting of two sleeve parts (1, 2) with an essentially cylindrical jacket surface for the taking-up of a reel of thread, whereby each sleeve part has support elements running axially to the dye-tube and connected with one another in a cage-like manner by ring elements, and whereby both sleeve parts can be axially pushed together, characterised in that the axially outer end of only one of the sleeve parts (1) is provided with a butting ring (3), closed in a peripheral direction, which possesses a radially outwardly protruding butting ring surface (4) over the winding surface formed by the support elements (11, 28) and on its radially inner edge a masking surface (5) and, opposite to this, a guiding surface (7) which is radially offset further inwards, and in that on the axially outer end of the other sleeve part (2) a ring body (25) is provided, displaced radially inwardly in relation to the winding surface, and extending axially over the support elements (11, 28), the outer surface radius of this ring body being equal to or slightly smaller than the radius of the guiding surface (7) of the butting ring (3).

2. Dye-tube in accordance with Claim 1, characterised in that the masking surface (5) and the guiding surface (7) of the butting ring run coaxially.

3. Dye-tube in accordance with Claim 1 or 2, characterised in that the end sections of the support elements (28) supporting the ring body (25) end radially outside the outer surface (26) of the ring body (25) at a radial distance from it.

4. Dye-tube in accordance with one of the preceding claims, characterised in that the end of a sleeve part (1) which lies in the longitudinal center is connected with a locking ring (16), which is connected by design breaking points (17) to radially inward facing surfaces of the support elements (11), while the ends of the support elements (28) of the other sleeve part (2), which lie in the longitudinal center of the dye-tube, rest firmly on the outer face of a support ring (34), and the locking ring (16) as well as the support ring (34) come to rest against one another axially.

5. Dye-tube in accordance with Claim 4, characterised in that the locking ring (16) is provided with a receiving section which, in relation to the support elements (11) supporting it, is offset radially inwards, and in that the support ring (34) engages in the space between the receiving section and the support elements (28) supporting it.

6. Dye-tube in accordance with Claim 4 or 5, characterised in that the two sleeve parts (1, 2) are joined together in the manner of a snap connection by the locking ring (16) and the support ring (34).

7. Dye-tube in accordance with one of the preceding claims, characterised in that the support elements (11, 28) are flexible in the direction of the longitudinal axis of the dye-tube.

8. Dye-tube in accordance with one of the preceding claims, characterised in that the ring body (25), the locking ring (16) and the support ring (34) are flexible in the direction of the longitudinal axis of the dye-tube.

## Revendications

1. Le tube pour bobine, composé de deux manchons 1 et 2 et à surface enveloppante essentiellement cylindrique destinée à recevoir un bobinage de fil, chaque manchon étant constitué d'éléments-supports orientés selon l'axe du tube pour bobine et raccordés à des éléments annulaires de façon à former une cage, ces deux manchons pouvant être emboîtés, caractérisé par le fait, que l'extrémité axiale extérieure est constituée d'une bague d'avancement (3) de circonférence fermée appartenant à l'un des manchons seulement, présentant une surface d'arrêt (4) qui ressort radialement vers l'extérieur par rapport à la surface de bobinage créée par les éléments-supports (11, 28), une surface de recouvrement (5) sur son bord radial intérieur et une surface de guidage (7) décalée radialement vers l'intérieur par rapport à cette dernière, et qu'un corpus annulaire (25) est prévu à l'autre extrémité axiale de l'autre manchon (2), décalé radialement vers l'intérieur par rapport à la surface de bobinage et dépassant axialement par rapport aux éléments-supports (11, 28), dont le rayon de la surface extérieure est égal ou sensiblement inférieur au rayon de la surface de guidage (7) de la bague d'avancement (3).

2. Le tube de bobinage selon le droit 1, caractérisé par le fait, que la surface de recouvrement (5) et la surface de guidage (7) de la bague d'avancement (3) sont disposées coaxialement.

3. Le tube de bobinage selon le droit 1 et 2, caractérisé par le fait, que les segments à l'extrémité des éléments-supports (28) portant le corpus annulaire (25), se terminent radialement en deçà de la surface extérieure (26) du corpus annulaire (25) avec un écart radial.

4. Le tube de bobinage selon l'une des revendications précédentes, caractérisé par le fait, que l'extrémité d'un manchon (1) se trouvant dans le domaine central dans le sens longitudinal est raccordée à une bague d'arrêt (16) qui est en relation avec les surfaces radiales intérieures des éléments-supports (11) par l'intermédiaire de points de rupture (17), de même que les extrémités des éléments-supports (28) de l'autre manchon (2), situées dans le domaine central dans le sens de la longueur du tube pour bobine sont bloquées sur la surface extérieure d'une bague d'appui (34), et que la bague d'arrêt (16) comme la bague d'appui (34) sont apposées axialement.

5. Le tube pour bobine selon le droit 4, caractérisé par le fait, que la bague d'arrêt (16) possède un segment de réception qui est décalé radialement vers l'intérieur par rapport aux éléments-supports (11) sur lesquels il s'appuie, et que la bague d'appui (34) mord dans l'intervalle de volume entre le segment de réception et les éléments-supports (28) sur lesquels il s'appuie.

6. Le tube pour bobine selon le droit 4 ou 5, caractérisé par le fait, que les deux manchons (1, 2) sont reliés par une sorte de fixation à déclic entre la bague d'arrêt (16) et la bague d'appui (34).

7. Le tube pour bobine selon l'une des revendications précédentes, caractérisé par le fait, que les éléments-supports (11, 28) sont souples dans le sens de l'axe longitudinal du tube pour bobine.

8. Le tube pour bobine selon l'une des revendications précédentes, caractérisé par le fait, que le corpus annulaire (25), la bague d'arrêt (16) et la bague d'appui (34) sont souples dans le sens de l'axe longitudinal du tube pour bobine.
